# EUROPÄISCHE PATENTSCHRIFT

(11) **EP 3 371 528 B1**
(45) Veröffentlichungstag und Bekanntmachung des Hinweises auf die Patenterteilung: **28.08.2019**
(21) Anmeldenummer: 16779116.9
(22) Anmeldetag: 11.10.2016
(51) Int. Cl.: F25D 17/06, F25D 31/00

(54) **KÄLTEGERÄT MIT FLEXIBLEM FACH**
REFRIGERATION DEVICE HAVING A FLEXIBLE COMPARTMENT
DISPOSITIF DE RÉFRIGÉRATION À COMPARTIMENT FLEXIBLE

(30) Priorität: 04.11.2015 DE 102015221667
(43) Veröffentlichungstag der Anmeldung: 12.09.2018
(73) Patentinhaber: BSH Hausgeräte GmbH, 81739 München (DE)
(72) Erfinder: BISCHOFBERGER, Thomas, 88353 Kisslegg (DE); GUFFLER, Thomas, 89426 Wittislingen (DE); MÜLLER, Alexander, 89129 Langenau (DE); ESCHNER, Torsten, 89073 Ulm (DE)
(86) Internationale Anmeldenummer: PCT/EP2016/074341
(87) Internationale Veröffentlichungsnummer: WO 2017/076586

(56) Entgegenhaltungen:
- EP-A1- 1 314 940
- EP-A2- 2 578 973
- WO-A1-2012/120410
- WO-A2-2009/061076
- JP-A- 2007 139 296

## Beschreibung

Die vorliegende Erfindung betrifft ein Kältegerät, insbesondere ein Haushaltskältegerät, mit einem Fach, das bei stark unterschiedlichen Solltemperaturen, typischerweise je nach Bedarf eines Benutzers wahlweise als Kühlfach oder als Gefrierfach, nutzbar ist, auch als flexibles Fach oder Flexfach bezeichnet.

Wenn ein Benutzer ein solches Flexfach von Gefrier- auf Normalkühlbetrieb umschalten will, verstreicht lange Zeit, bis die neue Solltemperatur allein durch Wärmezustrom aus der Umgebung erreicht ist. Solange die neue Solltemperatur noch nicht erreicht ist, ist es riskant, das Flexfach zu benutzen, denn das eingeladene Kühlgut könnte bei zu niedriger Temperatur Schaden nehmen.

In WO 2009/061076 A2 ist deshalb vorgeschlagen worden, eine Abtauheizung einzusetzen, um nach einer Heraufsetzung der Solltemperatur das Flexfach schneller zu erwärmen.

Die Energieeffizienz dieser Methode ist vor allem dann fraglich, wenn ein einziger Verdampfer außer dem Flexfach noch andere Fächer kühlen muss, da, wenn eines der anderen Fächer Kältebedarf hat, das Aufheizen des Flexfachs unterbrochen und die Verdampferkammer wenigstens auf die Solltemperatur des anderen Fachs heruntergekühlt und anschließend wieder aufgeheizt werden muss. Es ist daher wünschenswert, das Aufheizen des Flexfachs zwischen zwei Kühlbetriebsphasen komplett durchführen zu können.

Aufgabe der vorliegenden Erfindung ist, die Aufheizung des Flexfachs weiter zu beschleunigen und energieeffizienter zu machen.

Die Aufgabe wird zum einen gelöst durch ein Kältegerät, insbesondere Haushaltskältegerät, mit einem bei verschiedenen Temperaturen betreibbaren flexiblen Fach, einem in einer von dem Fach getrennten Verdampferkammer untergebrachten Verdampfer, einer dem Verdampfer zugeordneten Abtauheizung und einem Lüfter zum Antreiben eines Luftstroms zwischen der Verdampferkammer und dem Fach, bei dem eine Steuereinheit eingerichtet ist, in einer Aufheizbetriebsphase nach Heraufsetzen einer Solltemperatur des flexiblen Fachs zum Aufheizen des flexiblen Fachs Lüfter und Abtauheizung gleichzeitig zu betreiben. So kann das Temperaturgefälle zwischen Verdampferkammer und flexiblem Fach klein gehalten werden, und Wärmeabflüsse aus der Verdampferkammer in andere Fächer des Kältegeräts, in denen eine Erwärmung unerwünscht ist, können gering gehalten werden.

Die Steuereinheit ist vorzugsweise ferner eingerichtet, vor einem gleichzeitigen Betrieb von Lüfter und Abtauheizung einen Abtauvorgang zu steuern. So kann ein Transport von Wasserdampf vom Verdampfer in das flexible Fach und ein Kondensieren des Dampfs in dem flexiblen Fach weitestgehend verhindert werden.

Wenn das Abtauen beendet ist und die Steuereinheit dies z.B. anhand eines Messwerts von einem am Verdampfer angeordneten Temperatursensors erfasst, kann ohne Ausschalten der Abtauheizung der Lüfter zugeschaltet werden.

Um ein Überschießen der Temperatur im flexiblen Fach über den heraufgesetzten Sollwert hinaus zu vermeiden, können in einer Aufheizbetriebsphase Einschaltphasen, in denen Lüfter und Abtauheizung in Betrieb sind, mit Ausschaltphasen, in denen Lüfter und Abtauheizung außer Betrieb sind, abwechseln.

Um die neue Solltemperatur dennoch zügig zu erreichen, ist es zweckmäßig, dass eine Einschaltphase zu Beginn der Aufheizbetriebsphase länger ist als eine Einschaltphase gegen Ende der Aufheizbetriebsphase.

Die Änderung der Solltemperatur kann manuell an einem Regler der Steuereinheit vorzunehmen sein; die Steuereinheit kann aber auch eingerichtet sein, die Solltemperatur zu einem vorab festgelegten Zeitpunkt heraufzusetzen, um den Inhalt des flexiblen Fachs zu einem gegebenen Zeitpunkt auf eine Verzehr- oder Verarbeitungstemperatur zu bringen.

Die Aufgabe wird ferner gelöst durch ein Verfahren Betreiben eines Kältegerätes mit einem bei verschiedenen Temperaturen betreibbaren flexiblen Fach, einem in einer von dem Fach getrennten Verdampferkammer untergebrachten Verdampfer, einer dem Verdampfer zugeordneten Abtauheizung und einem Lüfter zum Antreiben eines Luftstroms zwischen der Verdampferkammer und dem Fach, mit den Schritten:
a) Heraufsetzen einer Solltemperatur des Fachs, und
d) gleichzeitiges Betreiben des Lüfters und der Abtauheizung, um das Fach auf die Solltemperatur zu erwärmen.

Zwischen den Schritten a) und b) kann in einem Schritt c) die Abtauheizung ohne den Lüfter betrieben werden, um den Verdampfer abzutauen.

Vor dem Schritt d) und vorzugsweise auch vor dem Schritt c) kann ein Vorkühlen anderer Fächer des Kältegeräts stattfinden, um die Zeit bis zum Auftreten von Kühlbedarf in diesen Fächern zu maximieren.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: einen schematischen Teilschnitt durch ein erfindungsgemäßes Kältegerät; und
- Fig. 2: ein Flussdiagramm eines Betriebsverfahrens des Kältegeräts.

Fig. 1 zeigt einen schematischen Schnitt durch das Unterteil eines Haushaltskältegeräts. Ein Korpus 1 und Türen 2, 3, 4 begrenzen mehrere Lagerfächer, hier ein Gefrierfach 5 und ein flexibles Fach 6, sowie eine Verdampferkammer 7. Die Verdampferkammer 7 ist hier hochkant zwischen den Lagerfächern 5, 6 und einer Rückwand 8 des Korpus 1 angeordnet; eine Anordnung an einer horizontalen Trennwand zwischen zwei Lagerfächern käme auch in Betracht.

Eine horizontale Trennwand 9 zwischen dem flexiblen Fach 6 und einem nur teilweise dargestellten Normalkühlfach 10 kann sich von den Türen 3, 4 durchgehend bis zur Rückwand 8 erstrecken; wobei dann für das Normalkühlfach 10 ein eigener Verdampfer vorgesehen sein kann. Alternativ können die Verdampferkammer 7 und ein darin untergebrachter Verdampfer 11 aber auch vorgesehen sein, um alle drei Fächer 5, 6, 10 zu kühlen, wobei in diesem Fall eine vertikale Trennwand 12, die die Verdampferkammer 7 von den Fächern 5, 6 trennt, sich bis in Höhe des Normalkühlfachs 10 erstrecken kann und die horizontale Trennwand 9 sich nach hinten nur bis zur vertikalen Trennwand 12 ausdehnt.

Klappen 13, 14 in der vertikalen Trennwand 12 zwischen der Verdampferkammer 7 und den an die Trennwand 12 angrenzenden Lagerfächern 5, 6 und eventuell 10 steuern die Verteilung von Kaltluft aus der Verdampferkammer 7 auf die Lagerfächer.

Die Verdampferkammer 7 ist durch eine Wand 15 unterteilt in einen Bereich, in dem der Verdampfer 11 und eine Abtauheizung 16 untergebracht ist, und einen Verteilerbereich 17, an den die Klappen 13, 14 anschließen. Ein Lüfter 18 ist an einem Durchgang der Wand 15 angebracht, um Luft über nicht dargestellte Kanäle in den Wänden des Korpus 1 aus den Lagerfächern in die Verdampferkammer 7 und durch den Verdampfer 11 zu saugen und über den Verteilerbereich 17 und die Klappen 13, 14 in die Lagerfächer zurückzupumpen.

Eine elektronische Steuereinheit 19 ist mit Temperatursensoren 20, 21, 22, 23 in den Lagerfächern 5, 6, 10 und am Verdampfer 7 und mit einem Verdichter 24, dem Lüfter 18 und der Abtauheizung 16 verbunden, um letztere anhand der von den Sensoren gemessenen Temperaturen so zu steuern, dass die Temperaturen der Lagerfächer 5, 6, 10 jeweils in einem Toleranzintervall um eine vom Benutzer vorgegebene Solltemperatur bleiben. Eine in der Fig. 1 nicht dargestellte Benutzerschnittstelle der Steuereinheit 19, an der ein Benutzer die Solltemperaturen der Fächer einstellen kann, ist an gut zugänglicher Stelle an der Front des Geräts vorgesehen, diese Benutzerschnittstelle kann insbesondere ein Anzeigeelement umfassen, das eine übermäßige Abweichung zwischen aktueller Temperatur und Solltemperatur eines Fachs anzeigt und infolgedessen von der Steuereinheit 19 in Reaktion auf eine ausreichend große Änderung der Solltemperatur eingeschaltet wird und wieder ausgeschaltet wird, wenn die Fachtemperatur an die Solltemperatur angeglichen ist.

Das flexible Fach 6 zeichnet sich dadurch aus, dass seine Solltemperatur Tₛₒₗₗ in besonders weitem Umfang, zwischen der Temperatur Tf des Gefrierfachs 5 und der des Normalkühlfachs 10 oder sogar noch über letztere hinaus verstellbar ist.

Wenn nach Betrieb des flexiblen Fach 6 als Gefrierfach der Benutzer das Fach 6 anderweitig nutzen möchte und dafür Tₛₒₗₗ heraufsetzt, kann die Steuereinheit 19 das nachfolgend anhand des Flussdiagramms der Fig. 2 beschriebene Verfahren ausführen.

Wenn in Schritt S1 eine Heraufsetzung von Tₛₒₗₗ durch einen Benutzer erfasst oder von der Steuereinheit 19 auf der Grundlage einer Zeitprogrammierung selbst vorgenommen worden ist, wird zunächst in Schritt S2 geprüft, ob die Differenz ΔT zwischen alter und neuer Solltemperatur Tₛₒₗₗ groß genug ist, um ein aktives Aufheizen des flexiblen Fach 6 zu rechtfertigen, oder ob es sich lediglich um eine geringfügige Korrektur handelt. Nur in ersterem Falle geht das Verfahren weiter zu Schritt S3 oder, in einer vereinfachten Variante des Verfahrens, zu Schritt S6, und das Anzeigeelement der Benutzerschnittstelle wird eingeschaltet.

In Schritt S3 wird geprüft, ob der Verdichter 24 wegen bestehenden Kältebedarfs in einem der Lagerfächer, die denselben Verdampfer 11 wie das flexible Fach 6 nutzen, also wenigstens des Gefrierfachs 5, eventuell auch des Normalkühlfachs 10, in Betrieb ist. Wenn ja, dann verharrt das Verfahren an diesem Schritt, bis die Ausschalt-Grenztemperatur des betreffenden Fachs erreicht ist.

In Schritt S4 wird die aktuelle Temperatur Tf des Gefrierfachs 5 mit der Ausschalt-Grenztemperatur Tfₐᵤₛ verglichen, bei der die Steuereinheit 19 im Normalbetrieb das Kühlen des Gefrierfachs 5 beendet. Wenn die aktuelle Temperatur um eine vorgegebene Mindestdifferenz Δ höher liegt, dann ist es sinnvoll, zunächst den Verdichter 24 einzuschalten (S5) und das Gefrierfach 5 zu kühlen, um die Zeitspanne, die anschließend für ein durch Kältebedarf anderer Fächer ungestörtes Aufheizen des flexiblen Fachs 6 zur Verfügung steht, möglichst lang zu machen. Natürlich kann eine solche vorbeugende Kühlung auch für das Normalkühlfach 10 stattfinden, wenn zu dessen Kühlung auch der Verdampfer 11 genutzt wird.

Wenn in Schritt S4 keine Notwendigkeit zum vorbeugenden Kühlen festgestellt worden ist oder das betreffende Lagerfach 5 oder 10 bis zum Erreichen seiner Ausschalt-Grenztemperatur heruntergekühlt worden ist, wird in Schritt S5 der Verdichter 24 aus- und in Schritt S6 die Abtauheizung 16 eingeschaltet, um den Verdampfer 11 in an sich bekannter Weise abzutauen. Dazu kann die Abtauheizung 16 z.B. so lange betrieben werden, bis der Temperatursensor 24 am Verdampfer 11 eine Temperatur über 0°C anzeigt, die auf vollständige Eisfreiheit des Verdampfers 11 schließen lässt. Die Klappen 13, 14 sind derweil geschlossen.

Wenn in Schritt S7 festgestellt wird, dass die Bedingung für eine Beendigung des Abtauens erfüllt ist, bleibt die Abtauheizung 16 dennoch in Betrieb, und es wird der Lüfter 18 in Betrieb genommen und die Klappe 14 geöffnet, um Luft, die sich nun an der Abtauheizung 16 bzw. dem von ihr beheizten Verdampfer 11 erwärmt, in das flexible Fach 6 zu blasen.

Die Zeitspanne, die die Abtauheizung 16 voraussichtlich laufen muss, um das flexible Fach 6 auf die neue Solltemperatur Tₛₒₗₗ zu bringen, kann vorab anhand der Leistung der Abtauheizung 16, der Wärmekapazität des flexiblen Fachs 6 und der Differenz zwischen alter und neuer Solltemperatur abgeschätzt werden, und ein vorgegebener Bruchteil dieser Zeitspanne wird als die Dauer t1 einer ersten Einschaltphase von Abtauheizung 16 und Lüfter 18 festgelegt.

Wenn in Schritt S9 festgestellt wird, dass diese erste Einschaltphase verstrichen ist, werden Abtauheizung 16 und Lüfter 18 in Schritt S10 ausgeschaltet, um in der sich anschließenden Ausschaltphase der Dauer t' einen Temperaturausgleich zwischen verschiedenen Regionen des flexiblen Fachs 6 zu ermöglichen.

Wenn sich in der Ausschaltphase herausstellt (S12), dass die neue Solltemperatur erreicht ist, endet das Verfahren, und das Anzeigeelement der Benutzerschnittstelle wird ausgeschaltet. Geschieht dies nicht, so wird, wenn in Schritt S11 das Ende der Ausschaltphase erreicht ist, eine neue Einschaltphase eingeleitet (S13), deren Dauer t2 allerdings kürzer ist als t1. Wenn in Schritt S14 das Ende dieser Einschaltphase festgestellt wird, werden Lüfter und Abtauheizung abermals abgeschaltet, und das Verfahren kehrt zu Schritt S11 zurück. So wechseln Ausschalt- und kurze Einschaltphasen einander ab, bis die neue Solltemperatur Tₛₒₗₗ erreicht ist.

Idealerweise sollte dies geschehen, ohne dass zwischenzeitlich in einem Lagerfach Kühlbedarf auftritt, da zum Kühlen des Fachs das Verfahren der Fig. 2 unterbrochen, der Verdampfer heruntergekühlt und anschließend wieder aufgeheizt werden muss, um das Beheizen des flexiblen Fachs 6 fortzusetzen. Falls eine solche Unterbrechung nötig wird, kann das Verfahren anschließend in Schritt S2 wiederaufgenommen werden, so dass, wenn zum Wiederaufnahmezeitpunkt die Differenz ΔT zwischen aktueller Temperatur und Solltemperatur kleiner als ΔTₘᵢₙ ist, ein neuerliches Aufheizen der Verdampferkammer unterbleibt und die noch nötige Erwärmung des Fachs 6 dem Zustrom von Umgebungswärme durch die Wände des Fachs überlassen bleibt.

### BEZUGSZEICHEN

- 1: Korpus
- 2: Tür
- 3: Tür
- 4: Tür
- 5: Gefrierfach
- 6: flexibles Fach
- 7: Verdampferkammer
- 8: Rückwand
- 9: horizontale Trennwand
- 10: Normalkühlfach
- 11: Verdampfer
- 12: vertikale Trennwand
- 13: Klappe
- 14: Klappe
- 15: Wand
- 16: Abtauheizung
- 17: Verteilerbereich
- 18: Lüfter
- 19: Steuereinheit
- 20: Temperatursensor
- 21: Temperatursensor
- 22: Temperatursensor
- 23: Temperatursensor
- 24: Verdichter

## Patentansprüche

1. Kältegerät, insbesondere Haushaltskältegerät, mit einem bei verschiedenen Temperaturen wahlweise als Kühlfach oder als Gefrierfach betreibbaren flexiblen Fach (6), einem in einer von dem Fach (6) getrennten Verdampferkammer (7) untergebrachten Verdampfer (11), einer dem Verdampfer (11) zugeordneten Abtauheizung (16) und einem Lüfter (18) zum Antreiben eines Luftstroms zwischen der Verdampferkammer (7) und dem Fach (6), wobei eine Steuereinheit (19) eingerichtet ist, in einer Aufheizbetriebsphase (S8-S12) nach Heraufsetzen (S1) einer Solltemperatur (Tₛₒₗₗ) des flexiblen Fachs (6) zum Aufheizen des flexiblen Fachs (6) Lüfter (18) und Abtauheizung (16) gleichzeitig zu betreiben, **dadurch gekennzeichnet, dass** in einer Aufheizbetriebsphase (S8-S12) Einschaltphasen (S8-S10, S13-S15), in denen Lüfter (18) und Abtauheizung (16) in Betrieb sind, mit Ausschaltphasen (S15-S13), in denen Lüfter (18) und Abtauheizung (16) außer Betrieb sind, abwechseln.

2. Kältegerät nach Anspruch 1, **dadurch gekennzeichnet, dass** die Steuereinheit eingerichtet ist, vor einem gleichzeitigen Betrieb von Lüfter (18) und Abtauheizung (16) einen Abtauvorgang (S6, S7) zu steuern.

3. Kältegerät nach Anspruch 1 oder 2, **dadurch gekennzeichnet, dass** eine Einschaltphase (S8-S10) zu Beginn der Aufheizbetriebsphase (S8-S12) länger ist als eine Einschaltphase (S13-15) gegen Ende der Aufheizbetriebsphase.

4. Kältegerät nach einem der vorhergehenden Ansprüche, **dadurch gekennzeichnet, dass** die Steuereinheit (19) eingerichtet ist, die Solltemperatur zu einem vorab festgelegten Zeitpunkt heraufzusetzen.

5. Kältegerät nach einem der vorhergehenden Ansprüche, **gekennzeichnet durch** ein Anzeigeeelement zum Anzeigen des Endes der Aufheizbetriebsphase.

6. Kältegerät nach einem der vorhergehenden Ansprüche, **dadurch gekennzeichnet, dass** es wenigstens ein weiteres Fach (5) aufweist, das durch den Verdampfer (11) kühlbar ist.

7. Verfahren zum Betreiben eines Kältegerätes mit einem bei verschiedenen Temperaturen wahlweise als Kühlfach oder als Gefrierfach betreibbaren flexiblen Fach (6), einem in einer von dem Fach (6) getrennten Verdampferkammer (7) untergebrachten Verdampfer (11), einer dem Verdampfer (11) zugeordneten Abtauheizung (16) und einem Lüfter (18) zum Antreiben eines Luftstroms zwischen der Verdampferkammer (7) und dem Fach (6), mit den Schritten:
a) Heraufsetzen (S1) einer Solltemperatur (Tₛₒₗₗ) des Fachs (6), und in einer Aufheizbetriebsphase abwechselnd
d) Einschaltphasen, in denen Lüfter (18) und Abtauheizung (16) in Betrieb sind, und Ausschaltphasen, in denen Lüfter (18) und Abtauheizung (16) außer Betrieb sind, um das Fach (6) auf die Solltemperatur (Tₛₒₗₗ) zu erwärmen.

8. Verfahren nach Anspruch 7, bei dem nach Schritt a) und vor Schritt d) ein Schritt (S6, S7) c) des Abtauens des Verdampfers (11) durch Betreiben der Abtauheizung (16) ohne den Lüfter (18) durchgeführt wird.

9. Verfahren nach Anspruch 7 oder 8, bei dem nach Schritt a) und vor Schritt d) ein Schritt b) des Vorkühlens (S5) eines weiteren Fachs (5) stattfindet.

## Claims

1. Refrigeration appliance, in particular household refrigeration appliance, having a flexible compartment (6) which can be operated at different temperatures selectively as a refrigerator compartment or as a freezer compartment, an evaporator (11) accommodated in an evaporator chamber (7) separated from the compartment (6), a defrost heater (16) assigned to the evaporator (11) and a fan (18) for driving an air flow between the evaporator chamber (7) and the compartment (6), wherein a control unit (19) is designed to simultaneously operate the fan (18) and defrost heater (16) in a heat-up mode phase (S8-S12) after increasing (S1) a target temperature (*Tₛₒₗₗ*) of the flexible compartment (6) in order to heat up the flexible compartment (6), **characterised in that** in a heat-up mode phase (S8-S12) switch-on phases (S8-S10, S13-S15), in which the fan (18) and defrost heater (16) are in operation, alternate with switch-off phases (S15-S13), in which the fan (18) and defrost heater (16) are not in operation.

2. Refrigeration appliance according to claim 1, **characterised in that** the control unit is designed to control a defrost process (S6, S7) prior to simultaneously operating the fan (18) and the defrost heater (16).

3. Refrigeration appliance according to claim 1 or 2, **characterised in that** a switch-on phase (S8-S10) is longer at the start of the heat-up mode phase (S8-S12) than a switch-on phase (S13-15) toward the end of the heat-up mode phase.

4. Refrigeration appliance according to one of the preceding claims, **characterised in that** the control unit (19) is designed to increase the target temperature at a previously fixed point in time.

5. Refrigeration appliance according to one of the preceding claims, **characterised by** a display element for displaying the end of the heat-up mode phase.

6. Refrigeration appliance according to one of the preceding claims, **characterised in that** it has at least one further compartment (5), which can be cooled by the evaporator (11).

7. Method for operating a refrigeration appliance with a flexible compartment (6) which can be operated at different temperatures selectively as a refrigerator compartment or as a freezer compartment, an evaporator (11) accommodated in an evaporator chamber (7) separated from the compartment (6), a defrost heater (16) assigned to the evaporator (11) and a fan (18) for driving an air flow between the evaporator chamber (7) and the compartment (6), having the steps:
a) increasing (S1) a target temperature (*Tₛₒₗₗ*) of the compartment (6) and in a heat-up mode phase alternately
d) switch-on phases in which the fan (18) and defrost heater (16) are in operation and switch-off phases in which the fan (18) and defrost heater (16) are not in operation, in order to heat the compartment (6) to the target temperature (*Tₛₒₗₗ*).

8. Method according to claim 7, in which after step a) and before step d) a step (S6, S7) c) of defrosting the evaporator (11) is carried out without the fan (18) by operating the defrost heater (16).

9. Method according to claim 7 or 8, in which after step a) and before step d) a step b) of precooling (S5) a further compartment (5) takes place.

## Revendications

1. Appareil frigorifique, en particulier appareil frigorifique ménager, muni d'un compartiment flexible (6) pouvant être utilisé de manière sélective à différentes températures comme compartiment de réfrigération ou comme compartiment de surgélation, d'un évaporateur (11) hébergé dans une chambre d'évaporateur (7) séparée du compartiment (6), d'un chauffage de dégivrage (16) associé à l'évaporateur (11) et d'un ventilateur (18) destiné à créer un courant d'air entre la chambre d'évaporateur (7) et le compartiment (6), dans lequel une unité de commande (19) est conçue pour faire fonctionner simultanément le ventilateur (18) et le chauffage de dégivrage (16) lors d'une phase de réchauffage (S8 à S12) après augmentation (S1) d'une température de consigne (Tₛₒₗₗ) du compartiment flexible (6) afin de réchauffer le compartiment flexible (6), **caractérisé en ce que**, lors d'une phase de réchauffage (S8 à S12), des phases de mise en marche (S8 à S10, S13 à S15), au cours desquelles le ventilateur (18) et le chauffage de dégivrage (16) sont en fonctionnement, alternent avec des phases d'arrêt (S15 à S13) au cours desquelles le ventilateur (18) et le chauffage de dégivrage (16) ne sont pas en fonctionnement.

2. Appareil frigorifique selon la revendication 1, **caractérisé en ce que** l'unité de commande est conçue pour commander une action de dégivrage (S6, S7) avant un fonctionnement simultané du ventilateur (18) et du chauffage de dégivrage (16).

3. Appareil frigorifique selon la revendication 1 ou 2, **caractérisé en ce qu'**une phase de mise en marche (S8 à S10) située au début de la phase de réchauffage (S8 à S12) est plus longue qu'une phase de mise en marche (S13 à S15) située vers la fin de la phase de réchauffage.

4. Appareil frigorifique selon l'une quelconque des revendications précédentes, **caractérisé en ce que** l'unité de commande (19) est conçue pour augmenter la température de consigne jusqu'à un instant déterminé préalablement.

5. Appareil frigorifique selon l'une quelconque des revendications précédentes, **caractérisé par** un élément d'affichage destiné à indiquer la fin de la phase de réchauffage.

6. Appareil frigorifique selon l'une quelconque des revendications précédentes, **caractérisé en ce qu'**il présente au moins un autre compartiment (5), qui peut être refroidi par l'évaporateur (11).

7. Procédé d'utilisation d'un appareil frigorifique muni d'un compartiment flexible (6) pouvant être utilisé de manière sélective à différentes températures comme compartiment de réfrigération ou comme compartiment de surgélation, d'un évaporateur (11) hébergé dans une chambre d'évaporateur (7) séparée du compartiment (6), d'un chauffage de dégivrage (16) associé à l'évaporateur (11) et d'un ventilateur (18) destiné à créer un courant d'air entre la chambre d'évaporateur (7) et le compartiment (6), comprenant les étapes consistant à :
a) augmenter (S1) une température de consigne (Tₛₒₗₗ) du compartiment (6), et alterner, lors d'une phase de réchauffage,
d) des phases de mise en marche, au cours desquelles le ventilateur (18) et le chauffage de dégivrage (16) sont en fonctionnement, et
des phases d'arrêt, au cours desquelles le ventilateur (18) et le chauffage de dégivrage (16) ne sont pas en fonctionnement,
afin de chauffer le compartiment (6) à la température de consigne (Tₛₒₗₗ).

8. Procédé selon la revendication 7, dans lequel une étape (S6, S7) c) de dégivrage de l'évaporateur (11) est mise en oeuvre en utilisant le chauffage de dégivrage (16) sans le ventilateur (18) après l'étape a) et avant l'étape d).

9. Procédé selon la revendication 7 ou 8, dans lequel une étape b) de préréfrigération (S5) d'un autre compartiment (5) a lieu après l'étape a) et avant l'étape d).
